# EUROPÄISCHE PATENTSCHRIFT

(11) **EP 1 810 736 B1**
(45) Veröffentlichungstag und Bekanntmachung des Hinweises auf die Patenterteilung: **23.04.2008**
(21) Anmeldenummer: 06022471.4
(22) Anmeldetag: 27.10.2006
(51) Int. Cl.: A63H 17/12

(54) **Teleskopanordnung und Spielzeugfahrzeug mit einer derartigen Teleskopanordnung**
Telescoping system and a toy vehicle with such a telescoping system
Système télescopique et véhicule-jouet équipé d'un tel système télescopique

(30) Priorität: 21.01.2006 DE 202006000934 U
(43) Veröffentlichungstag der Anmeldung: 25.07.2007
(73) Patentinhaber: Bruder Spielwaren GmbH + Co. KG, 90768 Fürth (DE)
(72) Erfinder: Bruder, Paul Heinz, 90765 Fürth (DE)
(74) Vertreter: Schneck, Herbert

(56) Entgegenhaltungen:
- DE-U1- 20 001 738
- DE-U1- 20 001 819
- DE-U1- 20 301 186

## Beschreibung

Die Erfindung richtet sich auf eine Teleskopanordnung für ein Kinderspielzeug, insbesondere ein Spielzeug-Fahrzeug, wie Bagger, Schaufellader, Lastkraftwagen oder dergleichen, umfassend wenigstens ein Teleskoprohr und einen darin längs verschiebbar angeordneten Teleskopkolben sowie Verbindungseinrichtungen an dem freien Ende des Teleskoprohrs einerseits und dem freien Ende des Teleskopkolbens andererseits. Ein Spielzeugfahrzeug in Form eines Schaufelbaggers mit, einer derartigen Teleskopanordnung ist beispielsweise aus DE 20 2005 001 824 U1 oder DE 20001819 U, DE 20001738 U, DE 20301186 U bekannt.

Hiervon ausgehend liegt der Erfindung die Aufgabe zu Grunde, eine solche Teleskopanordnung so auszugestalten, dass diese auf einfache Weise in wenigstens zwei Endlagen, vorzugsweise aber in beliebigen Zwischenstellungen arretierbar ist.

Diese Aufgabe wird erfindungsgemäß dadurch gelöst, dass
- der Teleskopkolben halbschalenartig ausgebildet ist und im Inneren der Halbschale wenigstens eine Arretierausnehmung aufweist,
- ein Arretierbolzen mit wenigstens einem zu der Rastausnehmung korrespondierendem Rastvorsprung sich längs erstreckend im Inneren des Teleskoprohrs und des Teleskopkolbens vorgesehen ist,
- Teleskopkolben und Arretierbolzen ein geringes radiales Spiel gegenüber dem Teleskoprohr aufweisen,
- das Teleskoprohr relativ zum Teleskopkolben und Arretierbolzen verschwenkbar ist,
- der Arretierbolzen relativ zum Teleskoprohr axial festgelegt ist,
- an der Innenseite des Teleskoprohrs eine sich von dessen Wandung radial nach Innen verlaufende Arretier-Schrägfläche aufweist, welche beim Verschwenken des Teleskoprohrs den Arretierbolzen radial gegen den Teleskopkolben und damit den Arretiervorsprung in die Arretierausnehmung drückt.

Durch die erfindungsgemäße Ausgestaltung wird ein wirklichkeitsnahes äußeres Erscheinungsbild erreicht sowie eine stabile Fixierung ermöglicht.

Zur Erzielung einer besonders einfachen Handhabung kann das Teleskoprohr eine sich radial nach außen erstreckende Betätigungslasche aufweisen.

Um eine Fixierung in beliebigen Zwischenstellungen zu ermöglichen, kann vorgesehen sein, dass an dem Teleskopkolben und an dem Arretierbolzen zahnstangenartige Abschnitte ausgebildet sind, durch die eine Mehrzahl von Arretierausnehmungen und Arretiervorsprüngen gebildet wird.

Der Arretierbolzen weist an seinem freien äußeren Ende ein Verbindungsteil auf, welches das Teleskoprohr endseitig übergreift und in Längsrichtung festlegt.

Der Arretierbolzen kann an seinem äußeren Ende mit einem Rastvorsprung für einen Ringkragen des Teleskoprohrs versehen sein, so dass die gesamte Anordnung durch einfaches Zusammenstecken und Verrasten montiert werden kann.

Nachfolgend wird die Erfindung an Hand eines bevorzugten Ausführungsbeispiels in Verbindung mit der Zeichnung näher erläutert. Dabei zeigen:
- Fig. 1: eine Seitenansicht eines Spielzeugfahrzeugs in Form eines Baggers mit einer erfindungsgemäßen Teleskopanordnung in einer ersten, aufgerichteten Position,
- Fig. 2: das Spielzeugfahrzeug nach Fig. 1 in einer zweiten, abgesenkten Position,
- Fig. 3: das Detail D in Fig. 1,
- Fig. 4: das Detail E in Fig. 1,
- Fig. 5: eine erfindungsgemäße Teleskopanordnung in der Seitenansicht vor der Montage,
- Fig. 6: das Detail M in Fig. 5,
- Fig. 7: eine vergrößerte perspektivische Darstellung des Endbereichs des Teleskoprohrs,
- Fig. 8: einen Schnitt längs der Linie VIII-VIII in Fig. 5 im verriegelten Zustand,
- Fig. 9: eine vergrößerte Darstellung des unteren Teilbereichs in Fig. 8,
- Fig. 10: einen Längsschnitt der Teleskopanordnung im verriegelten Zustand,
- Fig. 11: eine vergrößerte Darstellung des Teilbereichs J in Fig. 10, und
- Fig. 12 bis 15: den Figuren 8 bis 11 entsprechende Darstellungen jeweils im nicht verriegelten Zustand.

In Fig. 1 und 2 ist ein Spielzeugbagger 1 mit einem Chassis 2 und vier Rädern 3 dargestellt, wobei auf dem Chassis 2 ein Gehäuse 4 schwenkbar angeordnet ist, von dem sich ein Baggerarm 5 nach oben wegerstreckt, der drei miteinander gelenkig verbundene Abschnitte 6, 7, 8 umfasst, wobei am äußersten Ende des Abschnitts 8 eine Baggerschaufel 8a angeordnet ist.

In dem Winkel zwischen dem Abschnitt 6 und dem Abschnitt 7 erstreckt sich als eine Art Sehne eine erfindungsgemäße Teleskopanordnung 9, welche bei aufgerichtetem Baggerarm 5, wie in Fig. 1 dargestellt, ausgefahren und bei abgesenktem Baggerarm 5, wie in Fig. 2 dargestellt, eingefahren ist.

Der ausgefahrene bzw. eingefahrene Zustand ist in den vergrößerten Darstellungen gemäß Fig. 3 bzw. 4 noch besser erkennbar.

Eine in Fig. 5 im noch nicht montierten Zustand dargestellte erfindungsgemäße Teleskopanordnung 9 umfasst ein Teleskoprohr 10, einen Teleskopkolben 11 und einen Arretierbolzen 12.

An dem in der Zeichnung linken äußeren Ende des Arretierbolzens 12 ist ein Verbindungsteil 13 zur Verbindung mit dem Abschnitt 6 des Baggerarms 5 vorgesehen, welches gleichzeitig als axialer Anschlag gegen einen Ringkragen 14 am Teleskoprohr 10 dient.

Im Abstand von dem Verbindungsteil 13 ist am Arretierbolzen 12 weiterhin beidseitig je ein Rastvorsprung 15 ausgebildet, so dass der Ringkragen 14 das Teleskoprohrs 10, der nach Innen vorspringt, über eine Schrägfläche 16 des Rastvorsprungs 15 aufgeschoben und axial fixiert werden kann.

Der Teleskopkolben 11 weist endseitig ebenfalls ein Verbindungsteil 17 zur Herstellung einer Verbindung mit dem Abschnitt 7 des Baggerarms 5 auf. Der Teleskopkolben 11 ist im Querschnitt gesehen als Halbschale ausgebildet, so dass es im Inneren des Teleskoprohrs 10 den Arretierbolzen 12 übergreifen kann.

Der Arretierbolzen 12 weist bezogen auf die Darstellung in Fig. 5 an seiner Oberseite einen Zahnstangenabschnitt 18 auf, der eine Mehrzahl von Arretierausnehmungen 19 und Arretiervorsprüngen 20 ausbildet. Im Inneren des Teleskopkolbens 11 ist ein korrespondierender Zahnstangenabschnitt 21 vorgesehen, der ebenfalls wieder Arretierausnehmungen 22 und Arretiervorsprünge 23 bildet. Im montierten Zustand, wie er insbesondere in Fig. 10 und Fig. 14 erkennbar ist, greifen die Zahnspangenabschnitte 18 des Arretierbolzens 12 bzw. 21 des Teleskopkolbens 11 ineinander. Der Innendurchmesser des Teleskoprohrs 10 ist so dimensioniert, dass gegenüber der ineinander greifenden Gesamtheit von Teleskopkolben 11 und Arretierbolzen 12 ein gewisses Spiel verbleibt, welches es ermöglicht, die Zahnstangenabschnitte 18 und 21 durch eine radiale Verlagerung entweder, wie in Fig. 11 dargestellt, miteinander in Eingriff zu bringen, so dass Teleskopkolben 11 und Arretierbolzen 12 in Längsrichtung miteinander verbunden sind, oder außer Eingriff zu bringen, so dass eine freie Längsverschiebbarkeit des Teleskopkolbens 11 relativ zu der Gesamtheit von Arretierbolzen 12 und Teleskoprohr 10 möglich ist.

Zum Herbeiführen einer solchen radialen Verlagerung und damit des Lösens bzw. der Arretierung der erfindungsgemäßen Teleskopanordnung 9 ist an dem Teleskoprohr 10 eine Betätigungslasche 24 vorgesehen, welche es ermöglicht, das Teleskoprohr 10 relativ zu der Gesamtheit von Arretierbolzen 12 und Teleskopkolben 11 zu verschwenken. Im Bereich der Innenseite der Handhabungslasche 24 ist eine radial nach Innen vorspringende Schrägfläche 25 vorgesehen, welche in einen tangentialen Abschnitt 26 übergeht, der durch einen Anschlag 27 abgeschlossen wird.

In Fig. 12 bis 15 ist die nicht arretierte Position dargestellt. In dieser besteht zwischen der Zahnstangenanordnung 21 des Teleskopzylinders 11 und der Zahnstangenanordnung 18 des Arretierbolzens 12 ein radiales Spiel, d. h. es ist eine axiale Relativbewegung möglich.

Wenn nun die Handhabungslasche 24 und damit das Teleskoprohr 10 in Richtung des Pfeils 28, in Fig. 12, also nach rechts, verschwenkt wird, gelangt die Schrägfläche 25 zur Anlage gegen den unteren Abschnitt des Arretierbolzens 12, so dass der Arretierbolzen 12 radial weggedrückt wird, ausgehend von der Position in Fig. 12 nach oben, so dass wie in Fig. 8 bis 11 dargestellt, die Zahnstangenabschnitte 18 und 21 miteinander in Eingriff kommen und dadurch den Ausfahrtzustand des Kolbens 11 fixiert wird.

Es ist dementsprechend möglich, die axiale Position des Teleskop-Kolbens 11 im eingefahrenen, ausgefahrenen oder in einem Zwischenzustand zu fixieren.

## Patentansprüche

1. Teleskopanordnung für ein Kinderspielzeug, insbesondere ein Spielzeug-Fahrzeug, wie Bagger, Schaufellader, Lastkraftwagen oder dergleichen, umfassend wenigstens ein Teleskoprohr und einen darin längsverschiebbar angeordneten Teleskopkolben sowie Verbindungseinrichtungen an dem freien Ende des Teleskoprohrs einerseits und dem freien Ende des Teleskopkolbens andererseits, **dadurch gekennzeichnet, dass**
- der Teleskopkolben (11) halbschalenartig ausgebildet ist und im Inneren der Halbschale wenigstens eine Arretierausnehmung (19) aufweist,
- ein Arretierbolzen (12) mit wenigstens einem zu der Arretierausnehmung (19) korrespondierenden Arretiervorsprung (20) sich längs erstreckend im Inneren des Teleskoprohrs (10) und des Teleskopkolben (11) vorgesehen ist,
- Teleskopkolben (11) und Arretierbolzen (12) ein geringes radiales Spiel gegenüber dem Teleskoprohr (10) aufweisen,
- das Teleskoprohr (10) relativ zum Teleskopkolben (11) und Arretierbolzen (12) verschwenkbar ist,
- der Arretierbolzen (12) relativ zum Teleskoprohr (10) axial festgelegt ist,
- an der Innenseite des Teleskoprohrs (10) eine sich von dessen Wandung radial nach Innen verlaufende Schrägfläche (25) aufweist, welche beim Verschwenken des Teleskoprohrs (10) den Arretierbolzen (12) radial gegen den Teleskopkolben (11) und damit den Arretiervorsprung (20) in die Arretierausnehmung drückt.

2. Teleskopanordnung nach Anspruch 1, **dadurch gekennzeichnet, dass** das Teleskoprohr (10) eine sich radial nach außen erstreckende Betätigungslasche (24) aufweist.

3. Teleskopanordnung nach Anspruch 1, **dadurch gekennzeichnet, dass** an dem Teleskopkolben (11) und an dem Arretierbolzen (12) zahnstangenartige Abschnitte (18, 21) ausgebildet sind, durch die eine Mehrzahl von Arretierausnehmungen (19) und Arretiervorsprüngen (20) gebildet wird.

4. Teleskopanordnung nach Anspruch 1, **dadurch gekennzeichnet, dass** der Arretierbolzen (12) an seinem freien äußeren Ende ein Verbindungsteil (13) aufweist, welches das Teleskoprohr (10) endseitig übergreift und in Längsrichtung festlegt.

5. Teleskopanordnung nach Anspruch 1, **dadurch gekennzeichnet, dass** der Arretierbolzen (12) an seinem äußeren Ende einen Rastvorsprung (15) für einen Ringkragen (14) des Teleskoprohrs (10) aufweist.

6. Spielzeugfahrzeug mit einer Teleskopanordnung nach einem der Ansprüche 1 bis 5.

## Claims

1. Telescopic arrangement for a children's toy, in particular a toy vehicle such as an excavator, shovel dozer, lorry or similar, comprising at least one telescopic tube and a telescopic plunger disposed therein for longitudinal displacement as well as connection devices at the free end of the telescopic tube on the one hand and on the free end of the telescopic plunger on the other hand, **characterized in that**
- the telescopic plunger (11) has the shape of a half shell and has at least one retaining recess (19) on the inside of the half shell;
- a retaining bolt (12) is provided which has at least one retaining projection (20) that corresponds to the retaining recess (19) and extends inside the telescopic tube (10) and the telescopic plunger (11) in the longitudinal direction;
- telescopic plunger (11) and retaining bolt (12) have a small radial clearance with respect to the telescopic tube (10);
- the telescopic tube (10) is pivotable relative to the telescopic plunger (11) and the retaining bolt (12);
- the retaining bolt (12) is axially fixed relative to the telescopic tube (10);
- the inside of the telescopic tube (10) has an inclined surface (25) which extends radially inward from the wall of said telescopic tube (10) and presses the retaining bolt (12) radially against the telescopic plunger (11), and thus the retaining projection (20) into the retaining recess, when the telescopic tube (10) is pivoted.

2. Telescopic arrangement according to claim 1, **characterized in that** the telescopic tube (10) has an actuating bracket (24) which extends radially outward.

3. Telescopic arrangement according to claim 1, **characterized in that** on the telescopic plunger (11) and on the retaining bolt (12), rack-like portions (18, 21) are formed by means of which a plurality of retaining recesses (19) and retaining projections (20) is formed.

4. Telescopic arrangement according to claim 1, **characterized in that** the retaining bolt (12) has a connection member (13) on the free outer end thereof which overlaps with an end side of the telescopic tube (10) and fixes the latter in the longitudinal direction.

5. Telescopic tube according to claim 1, **characterized in that** the retaining bolt (12) has a locking projection (15) on the outer end thereof for an annular collar (14) of the telescopic tube (10).

6. Toy vehicle comprising a telescopic arrangement according to one of the claims 1 to 5.

## Revendications

1. Système télescopique pour un jouet d'enfant, notamment un véhicule-jouet, tel qu'un excavateur, une tractopelle, un camion ou similaires, comportant au moins un tube télescopique et un piston télescopique disposé à l'intérieur de manière à pouvoir se déplacer longitudinalement ainsi que des dispositifs d'assemblage sur l'extrémité libre du tube télescopique d'une part et sur l'extrémité libre du piston télescopique d'autre part, **caractérisé en ce que**
- le piston télescopique (11) est réalisé comme une demi-coque et présente à l'intérieur de la demi-coque au moins un évidement d'arrêt (19),
- un boulon d'arrêt (12) avec au moins une saillie d'arrêt (20) correspondant à l'évidement d'arrêt (19) s'étendant longitudinalement à l'intérieur du tube télescopique (10) et du piston télescopique (11) est prévu,
- le piston télescopique (11) et le boulon d'arrêt (12) présentent un faible jeu radial par rapport au tube télescopique (10),
- le tube télescopique (10) peut être pivoté par rapport au piston télescopique (11) et au boulon d'arrêt (12),
- le boulon d'arrêt (12) est fixé axialement par rapport au tube télescopique (10),
- il présente sur le côté intérieur du tube télescopique (10) une face oblique (25) s'étendant radialement vers l'intérieur depuis sa paroi, laquelle presse, lors du pivotement du tube télescopique (10), le boulon d'arrêt (12) radialement contre le piston télescopique (11) et ainsi la saillie d'arrêt (20) dans l'évidement d'arrêt.

2. Système télescopique selon la revendication 1, **caractérisé en ce que** le tube télescopique (10) présente une languette d'actionnement (24) s'étendant radialement vers l'extérieur.

3. Système télescopique selon la revendication 1, **caractérisé en ce que** des sections (18, 21) de type crémaillère sont réalisées sur le piston télescopique (11) et sur le boulon d'arrêt (12), grâce auxquelles une pluralité d'évidements d'arrêt (19) et de saillies d'arrêt (20) est formée.

4. Système télescopique selon la revendication 1, **caractérisé en ce que** le boulon d'arrêt (12) présente sur son extrémité externe libre une partie de liaison (13) qui recouvre le tube télescopique (10) côté extrémité et le fixe dans le sens longitudinal.

5. Système télescopique selon la revendication 1, **caractérisé en ce que** le boulon d'arrêt (12) présente sur son extrémité externe une saillie d'encliquetage (15) pour une collerette annulaire (14) du tube télescopique (10).

6. Véhicule-jouet doté d'un système télescopique selon l'une quelconque des revendications 1 à 5.
